# EUROPÄISCHE PATENTSCHRIFT

(11) **EP 1 240 372 B1**
(45) Veröffentlichungstag und Bekanntmachung des Hinweises auf die Patenterteilung: **14.07.2004**
(21) Anmeldenummer: 00972853.6
(22) Anmeldetag: 24.10.2000
(51) Int. Cl.: D03D 9/00, D03D 13/00

(54) **GITTERGEWEBE**
MESH FABRIC
TISSU A MAILLES

(30) Priorität: 22.12.1999 DE 19962441
(43) Veröffentlichungstag der Anmeldung: 18.09.2002
(73) Patentinhaber: Huesker Synthetic GmbH, 48712 Gescher (DE)
(72) Erfinder: PINTZ, Heiko, 48527 Nordhorn (DE); BÜLT, Hermann, 48712 Gescher (DE)
(74) Vertreter: Freischem, Stephan, Dipl.-Ing.
(86) Internationale Anmeldenummer: PCT/EP2000/010451
(87) Internationale Veröffentlichungsnummer: WO 2001/046504

(56) Entgegenhaltungen:
- DE-A- 4 123 055
- DE-A- 19 803 168
- FR-A- 2 076 016
- US-A- 5 965 467

## Beschreibung

Die Erfindung bezieht sich auf ein weitmaschiges, mit Haftmitteln behandeltes Gittergewebe gemäß dem Oberbegriff des Patentanspruchs 1.

Gittergewebe dieser Art, die insbesondere zum Bewehren von bitumengebundenen Straßendecken, oder zum Armieren zement- oder gipsgebundener Mörtelschichten, Putze oder dergleichen oder als Geogitter zum Bewehren von Böden Anwendung finden, sind bekannt aus den deutschen Offenlegungsschriften 20 00 937; 31 20 661; 31 36 026 und 41 23 055. Wie die DE-OS 195 30 541 zeigt, werden diese Gittergewebe auch als Bodengitter für die Aufzucht von Hühnern eingesetzt. Auch können diese Gitter als Fischfangnetze eingesetzt werden.

Die Kettfäden und die Schußfäden bestehen vorzugsweise aus multifilen Synthetikgarnen hoher Zugfestigkeit insbesondere aus Aramid, Polyester oder dergleichen. Es können auch Glasfilamentgarne zur Anwendung kommen.

Als Haftmittel, welches die Kettfadenbündel, die Schußfadenbündel und deren Kreuzungsstellen umhüllt und damit das Gittergewebe fixiert und gegen chemische und mechanische Beanspruchung schützt, kann je nach dem Verwendungszweck ein PVC-Plastisol, eine Latex-Dispersion oder Dispersionen aus Bitumen, Acrylaten oder entsprechenden Weich-Kunststoffen sowie Mischungen davon sein.

Weitmaschige Gittergewebe sind vor der Imprägnierung oder Umhüllung mit einem Haftmittel sehr locker, so daß sich die Kettfäden und die Schußfäden leicht verschieben lassen, sofern keine besonderen Maßnahmen getroffen werden. Die Verwebung der Kettfäden mit den Schußfäden genügt nicht, um eine ausreichende Stabilität eines weitmaschigen Gittergewebes zu erreichen. Damit die Kettfäden eines Kettfadenbündels und auch die Schußfäden eines Schußfadenbündels zusammengehalten werden, ist bei den bekannten Gittergeweben jedem Kettfadenbündel mindestens ein dünner Dreherfaden zugeordnet, der zickzackförmig über die parallel laufenden Kettfäden eines Kettfadenbündels geführt ist und an den Seiten des Kettfadenbündels jeweils unter einen Schußfadenbündel verläuft. Diese Dreherfäden, die als Halbdreher oder als Volldreher ausgebildet sein können, haben nur die Aufgabe, bis zur Imprägnierung und/oder Umhüllung des Gittergewebes mit einem Haftmittel die Kettfäden der Kettfadenbündel und die Schußfäden der Schußfadenbündel zusammenzuhalten.

Aus dem US-Patent 5,965,467 sind Gittergewebe bekannt, bei denen die nebeneinanderliegenden Kettfäden eines Kettfadenbündels in zwei Gruppen unterteilt sind. In einer ersten Ausführungsform gemäß den Figuren 1 und 2 des US-Patents 5,965,467 wird eine Gruppe aus den ungeradzahligen Fäden und die andere Gruppe aus den geradzahligen Fäden gebildet. Jeder Faden einer Gruppe überkreuzt einen benachbarten Faden der anderen Gruppe an der Kreuzungsstelle zwischen Kett- und Schußfadenbündel zweimal, nämlich einmal am Anfang der Kreuzungsstelle im Bereich des ersten Schußfadens und einmal am Ende dieser Kreuzungsstelle im Bereich des letzten Schußfadens. In der Ausführungsform gemäß Fig. 3 dieser Druckschrift kreuzen sich nur die zwei außenliegenden Paare benachbarter Schußfäden am Anfang und am Ende jeder Kreuzungsstelle. Bei diesen beiden Ausführungsformen verlaufen im Bereich zwischen zwei Schußfadenbündeln die Kettfäden zueinander parallel und überkreuzen sich nicht.

In den Ausführungsformen gemäß Fig. 3a und 3b dieser Druckschrift kreuzen sich nur die zwei außenliegenden Paare zueinander benachbarter Kettfäden zwischen zwei Schußfadenbündeln. Die anderen Kettfäden verlaufen zwischen zwei Schußfadenbündeln zueinander parallel und überkreuzen sich nicht. In der Ausführungsform gemäß Fig. 3b kreuzen sich zusätzlich die benachbarten Einzelkettfäden der zwei außenliegenden Kettfadenpaare auch zwischen den einzelnen Schußfäden im Bereich der Kreuzungsstelle zwischen Kett- und Schußfadenbündeln. Die Figuren 4 und 5 dieser Druckschrift zeigen schließlich einen oder zwei einfache Dreherfäden, die zwischen zwei Kreuzungsstellen der Kett- und Schußfadenbündel einmal die Gesamtheit der zueinander parallel verlaufenden Kettfäden eines Kettfadenbündels kreuzen.

Der Erfindung liegt die Aufgabe zugrunde, ein Gittergewebe zu schaffen, bei dem die webtechnisch erzielte Fixierung stärker ist als bei den bekannten Gittergeweben und bei dem durch engeres Zusammenhalten der Kettfäden der Kettfadenbündel eine stärkere Verzahnung mit dem zu bewehrenden Boden oder der zu armierenden Schicht erreicht wird.

Diese Aufgabe wird erfindungsgemäß durch die Merkmale des kennzeichnenden Teils des Patentanspruchs 1 in Verbindung mit den Merkmalen seines Oberbegriffs gelöst.

Dadurch, daß eine Gruppe von Kettfäden eines Kettfadenbündels die andere Gruppe dieses Bündels je Masche kreuzt und die lasttragenden Kettfäden dicht nebeneinander liegend mit den Schußfäden verwebt sind, wird ein sehr stabiles Gittergewebe erzeugt, bei dem sich weder die Kettfäden noch die Schußfäden verschieben lassen. Ein zusätzlicher Dreherfaden ist dabei nicht erforderlich. Ferner wird erreicht, daß die Dicke der Kettfadenbündel doppelt so dick ist wie die Kettfäden und - in Draufsicht gesehen - die Kettfadenbündel im Mittel um ca. 50 % schmaler sind als bei parallel laufenden Kettfäden. Durch diese Eigenschaft sowie durch den stärkeren Zusammenhalt der Kettfadenbündel und Schußfadenbündel an den Kreuzungsstellen wird bei Geogittern eine bessere Verzahnung mit den zu stabilisierenden oder zu bewehrenden Böden erreicht. Weil auch der lichte Diese Aufgabe wird erfindungsgemäß dadurch gelöst, daß die Kettfadenbündel in eine erste (z.B. linke) Kettfadengruppe nebeneinanderliegender Kettfäden und eine zweite (z.B. rechte) Kettfadengruppe nebeneinanderliegender Kettfäden geteilt sind und die erste Kettfadengruppe die zweite Kettfadengruppe des gleichen Kettfadenbündels je Masche nach Art eines Halbdrehers überkreuzt.

Dadurch, daß eine Gruppe von Kettfäden eines Kettfadenbündels die andere Gruppe dieses Bündels je Masche kreuzt und die lasttragenden Kettfäden dicht nebeneinander liegend mit den Schußfäden verwebt sind, wird ein sehr stabiles Gittergewebe erzeugt, bei dem sich weder die Kettfäden noch die Schußfäden verschieben lassen. An den Kreuzungsstellen verlaufen die Kettfäden beider Kettfadengruppen parallel zueinander. Ein zusätzlicher Dreherfaden zur Stabilisierung ist nicht erforderlich. Ferner wird erreicht, daß die Dicke der Kettfadenbündel doppelt so dick ist wie die Kettfäden und - in Draufsicht gesehen - die Kettfadenbündel im Mittel um ca. 50 % schmaler sind als bei parallel laufenden Kettfäden. Durch diese Eigenschaft sowie durch den stärkeren Zusammenhalt der Kettfadenbündel und Schußfadenbündel an den Kreuzungsstellen wird bei Geogittern eine bessere Verzahnung mit den zu stabilisierenden oder zu bewehrenden Böden erreicht. Weil auch der lichte unter die Kettfäden 3 der zweiten Kettfadengruppe 4" verläuft und eine zweite Gruppe 6" der Schußfäden 5 eines Schußfadenbündels 6 unter die Kettfäden 3 der ersten Kettfadengruppe 4' und über die Kettfäden 3 der zweiten Kettfadengruppe 4" verläuft.

Die Art dieser Verwebung ist insbesondere aus der vergrößerten Darstellung in Figur 2 ersichtlich. Daraus ist erkennbar, daß - von unten gezählt - jeder ungradzahlige Schußfaden 5 über die erste Kettfadengruppe 4' und dann unter die Kettfadengruppe 4" des Kettfadenbündels 4 verläuft während jeder gradzahlige Schußfaden 5 unter die erste Kettfadengruppe 4' und dann über die zweite Kettfadengruppe 4" des Kettfadenbündels verläuft.

### Bezugszeichenliste:

- 1: Gittergewebe
- 3: Kettfäden
- 4: Kettfadenbündel
- 4': erste Kettfadengruppe
- 4": zweite Kettfadengruppe
- 5: Schußfaden
- 6: Schußfadenbündel
- 6': erste Gruppe
- 6": zweite Gruppe
- 7: lichte Masche
- 8: Kreuzungsstelle

## Patentansprüche

1. Weitmaschiges, mit Haftmitteln behandeltes Gittergewebe (1), mit
• Kettfadenbündeln (4), die sich aus mehreren Kettfäden (3) zusammensetzen, und
• Schußfadenbündeln (6), die sich aus mehreren Schußfäden (5) zusammensetzen,
wobei
• die Kettfadenbündel (4) und die Schußfadenbündel (6) lichte Maschen (7) des Gittergewebes (1) umgrenzen,
• die Kettfadenbündel (4) in eine erste Kettfadengruppe (4') und eine zweite Kettfadengruppe (4") geteilt sind und
• an den Kreuzungsstellen (8) der rechtwinklig zueinander verlaufenden Kettfadenbündel (4) und Schußfadenbündel (6) die Kettfäden (3) beider Kettfadengruppen (4',4") im wesentlichen parallel zueinander verlaufend mit den Schußfäden (5) verwebt sind,
**dadurch gekennzeichnet, daß**
die beiden genannten Kettfadengruppen (4', 4") die jeweils andere Kettfadengruppe (4", 4') eines Kettfadenbündels (4) zwischen zwei Schußfadenbündeln (6), d.h. je Masche (7), nach Art eines Halbdrehers überkreuzen.

2. Gittergewebe nach Anspruch 1, **dadurch gekennzeichnet, daß** eine erste Gruppe (6') der Schußfäden (5) eines Schußfadenbündels (6) über die Kettfäden (3) der ersten Kettfadengruppe (4') und unter die Kettfäden (3) der zweiten Kettfadengruppe (4") verläuft und eine zweite Gruppe (6") der Schußfäden (5) eines Schußfadenbündels (6) unter die Kettfäden (3) der ersten Kettfadengruppe (4') und über die Kettfäden (3) der zweiten Kettfadengruppe (4") verläuft.

3. Gittergewebe nach Anspruch 2, **dadurch gekennzeichnet, daß** jeder ungradzahlige Schußfaden (5) eines Schußfadenbündels (6) zur ersten Gruppe (6') und jeder gradzahlige Schußfaden (5) zur zweiten Gruppe (6") der Schußfäden (5) eines Schußfadenbündels (6) gehört.

## Claims

1. A wide-mesh grid fabric (1) treated with bonding agents, having
■ warp thread bundles (4) comprising a plurality of warp threads (3), and
■ weft thread bundles (6) comprising a plurality of weft threads (5),
wherein
■ the warp thread bundles (4) and the weft thread bundles (6) surround open meshes (7) of the grid fabric (1),
■ the warp thread bundles (4) are divided into a first warp thread group (4') and a second warp thread group (4") and
■ the warp threads (3) of both warp thread groups (4',4") extending essentially parallel to each other are interwoven with the weft threads (5) at the intersections (8) of the warp thread bundles (4) and weft thread bundles (6) extending at a right angle to each other,
**characterised in that**
said two warp thread groups (4',4") cross over the respective other warp thread group (4",4') of a warp thread bundle (4) between two weft thread bundles (6), i.e. for each mesh (7), in the manner of a half-doup thread

2. Grid fabric according to claim 1, **characterised in that** a first group (6') of the weft threads (5) of a weft thread bundle (6) extends over the warp threads (3) of the first warp thread group (4') and under the warp threads (3) of the second warp thread group (4") and a second group (6") of the weft threads (5) of a weft thread bundle (6) extends under the warp threads (3) of the first warp thread group (4') and over the warp threads (3) of the second warp thread group (4").

3. Grid fabric according to claim 2, **characterised in that** each odd-numbered weft thread (5) of a weft thread bundle (6) belongs to the first group (6') and each even-numbered weft thread (5) belongs to the second group (6") of the weft threads (5) of a weft thread bundle (6).

## Revendications

1. Tissu à mailles (1) larges traité avec des agents adhésifs comportant
• des faisceaux de fils de chaîne (4) composés de plusieurs fils de chaîne (3), et
• des faisceaux de fils de trame (6), composés de plusieurs fils de trame (5),
dans lequel
• les faisceaux de fils de chaîne (4) et les faisceaux de fils de trame (6) délimitent des mailles (7) du tissu à mailles (1),
• les faisceaux de fils de chaîne (4) sont divisés en un premier groupe de fils de chaîne (4') et un second groupe de fils de chaîne (4") et,
• au niveau des points d'intersection (8) des faisceaux de fils de chaîne (4) et des faisceaux de fils de trame (6), qui s'étendent perpendiculairement les uns aux autres, les fils de chaîne (3) des deux groupes de fils de chaîne (4', 4") sont tissés avec les fils de trame (5) en s'étendant sensiblement parallèlement entre eux,
**caractérisé en ce que**,
entre deux faisceaux de fils de trame (6) autrement dit à chaque maille (7), les deux groupes de fils de chaîne cités (4', 4") croisent respectivement l'autre groupe de fils de chaîne (4", 4') à la manière d'un demi-tour.

2. Tissu à mailles selon la revendication 1, **caractérisé en ce qu'**un premier groupe (6') des fils de trame (5) d'un faisceau de fils de trame (6) passe au-dessus des fils de chaîne (3) du premier groupe de fils de chaîne (4') et au-dessous des fils de chaîne (3) du second groupe de fils de chaîne (4") et **en ce qu'**un second groupe (6") des fils de trame (5) d'un faisceau de fils de trame (6) passe au-dessous des fils de chaîne (3) du premier groupe de fils de chaîne (4') et au-dessus des fils de chaîne (3) du second groupe de fils de chaîne (4").

3. Tissu à mailles selon la revendication 2, **caractérisé en ce que** chaque fil de trame (5) impair d'un faisceau de fils de trame (6) appartient au premier groupe (6') et chaque fil de trame (5) pair appartient au second groupe (6") des fils de trame (5) d'un faisceau de fils de trame (6).
